# EUROPÄISCHE PATENTSCHRIFT

(11) **EP 0 168 711 B1**
(45) Veröffentlichungstag und Bekanntmachung des Hinweises auf die Patenterteilung: **25.05.1988**
(21) Anmeldenummer: 85108191.9
(22) Anmeldetag: 02.07.1985
(51) Int. Cl.: E02F 3/413, B66C 3/16

(54) **Greifvorrichtung**
Grabbing device
Dispositif de préhension

(30) Priorität: 11.07.1984 DE 3425542
(43) Veröffentlichungstag der Anmeldung: 22.01.1986
(73) Patentinhaber: Sennebogen, Erich, D-94315 Straubing (DE)
(72) Erfinder: Sennebogen, Erich, D-94315 Straubing (DE)
(74) Vertreter: Grünecker, Kinkeldey, Stockmair & Schwanhäusser Anwaltssozietät

(56) Entgegenhaltungen:
- EP-A- 0 054 207
- FR-A- 1 325 723
- FR-A- 1 366 185
- FR-A- 1 376 526
- FR-A- 1 435 124
- FR-A- 1 556 768
- GB-A- 1 080 183
- US-A- 2 731 163
- US-A- 4 023 848
- US-A- 4 047 313

## Beschreibung

Die Erfindung betrifft eine Greifvorrichtung, insbesondere für einen Bagger, nach dem Oberbegriff des Anspruches 1, wie sie z. B. aus der FR-A-1 556 768 bekannt ist.

Greifvorrichtungen dieser Art werden für den Aushub von Fundamenten, Gräben, Schächten und dgl., sowie zur Verladung von Schüttgut verwendet. Üblicherweise werden die Breiten der Greiforgane dem jeweiligen Einsatz entsprechend gewählt. Gebräuchlich sind Größenordnungen zwischen 300 mm für schmale Gräben bis ca. 800 mm für große Aushubvolumen. Es ist bekannt, bei einer Änderung der gewünschten Breite die Greiforgane auszutauschen. Sie sind dazu von der Trägereinrichtung und der Betätigungsvorrichtung abnehmbar. Beim Auswechseln ist eine Anzahl von Bolzen von Hand zu lösen bzw. wieder einzusetzen. In der Regel sind hierzu zwei Arbeitskräfte notwendig und ein Zeitaufwand von wenigstens einer halben Stunde. Dieser Aufwand erhöht die Kosten für den Baggereinsatz und vergrößert die Gesamtarbeitszeit des Projektes, zu dem der Baggereinsatz gehört. Wird darauf verzichtet mit Greiforgangen unterschiedlicher Breite zu arbeiten, wird die Arbeitsweise unwirtschaftlich.

Der Erfindung liegt die Aufgabe zugrunde, die Greifvorrichtung so auszubilden, daß die Greiforgane auf einfache und wirtschaftliche Weise auswechselbar sind.

Die Aufgabe wird erfindungsgemäß durch die Merkmale des Anspruches 1 gelöst.

Bei einem Wechsel der Einsatzbreite erlaubt die Schnellwechseleinrichtung ein rasches und weitgehend selbsttätiges Austauschen der Greiforgane. Die Lagerung des Greiforganes mit einer Lagerachse in einer offenen Lagerschale gestattet es, diese Lagerteile einfach durch eine Relativbewegung zwichen dem Greiforgan und der an der Arbeitsmaschine verbleibenden Betätigungseinrichtung miteinander in oder außer Eingriff zu bewegen. In einfachster Weise ist dies dadurch möglich, daß die Greiforgane am Boden liegen bzw. dorthin gelegt werden und der Führer der Arbeitsmaschine mit dem Rest der Greifvorrichtung die entsprechende Relativbewegung ausführt. Die Verbindung zwischen dem Greiforgan und dem betätigbaren Schwenkhebel, über den die Betätigungeinrichtung angreift, kann vor oder nach dieser Bewegung von einer Arbeitskraft gelöst bzw. geschlossen werden. Hier reicht eine einfache Verbindung, beispielsweise ein Steckbolzen, aus. Der Angriff des Schwenkhebels im Abstand von der Lagerschale gewährleistet dabei eine Relativstellung der Greiforgane zu dem Lager, durch welche die Lagerachse in allen Arbeitsstellungen sicher abgestützt ist.

Die richtige Stützstellung der Lagerschalen in jeder Betriebsstellung wird zusätzlich durch das Merkmal des Anspruches 2 gewährleistet.

Das Merkmal des Anspruches 4 spricht eine in Herstellung und Wirkungsweise besonders einfache und wirtschaftliche Ausführungsform an.

Das Merkmal des Anspruches 7 bringt eine weitere Erleichterung der selbsttätigen Verbindung zwischen Lagerachse und Lagerschale.

Das Merkmal des Anspruches 8 betrifft eine Ausführungsform, bei der die Lagerachse entlastet wird. Zusätzlich wird ein Verkanten und ein Verbiegen der Greiforgane, wenn diese eine Schalenform aufweisen, vermieden.

Ausführungsbeispiele erfindungsgemäßer Greifvorrichtungen werden nachstehend anhand der Zeichnungen geschildert. Es zeigen :
Fig. 1 die Greifeinrichtung vor der Aufnahme von Greiforganen,
Fig. 2 die Greifvorrichtung mit teilweise angebrachten Greiforganen,
Fig. 3 die Greifvorrichtung mit vollständig angebrachten Greiforganen,
Fig. 4 einen Teilbereich einer anderen Ausführungsform in Frontansicht,
Fig. 5 den Ausschnitt nach Fig. 4 in Seitenansicht, und
Fig. 6 eine vergrößerte Schnittdarstellung des Bereiches nach den Schnittlinien VI-VI in Fig. 1.

Die in den Fig. 1 und 3 in verschienenen Betriebsstellungen gezeigte Greifvorrichtung weist eine als Ganzes mit 1 bezeichnete Trägereinrichtung, eine als Ganzes mit 2 bezeichnete Betätigungseinrichtung und zwei schalenförmige Greiforgane 3 auf.

Die Trägereinrichtung 1 setzt sich im wesentlichen aus einem Aufhängeteil 4, zum Befestigen an einem bei 5 nur angedeuteten Aufhängegegenstück eines Baggers,
einem Drehwerk 6 und einem Rahmen 7 zusammen.

Zur Betätigungseinrichtung 2 gehören zwei Zylinder-Kolbeneinheiten 8 und zwei Schwenkhebei 9. Die Zylinder-Kolbeneinheiten sind mit ihrem zylinderseitigen Ende am Drehwerk 6 jeweils mittels einer Einspannhülse 10 und eines Steckbolzens 11 gelagert (Fig. 6). Das kolbenseitige Ende ist mittels eines Lagerbolzens 12 mit dem Schwenkhebel 9 schwenkbar verbunden. Die Angriffsstelle liegt im unterschiedlichen Abstand von beiden Enden des Schwenkhebels 9.

Jeder Schwenkhebel 9 ist fest mit einer Lagerschale 13 verbunden. Die Lagerschalen 13 sind jeweils klauenartig in Kreisbogenform ausgebildet, wobei sie sich über mehr als einen Halbkreis erstrecken. Jede Lagerschale 13 und damit der mit ihr verbundene Schwenkhebel 9 ist am Rahmen 7 der Trägereinrichtung 1 mittels eines Lagers 14 drehbar gelagert. Die beiden Lagerschalen sind durch ein eine Zwangsführung bildendes Gestänge 15 miteinander verbunden, das an jeder Lagerschale in dem dem Lager 14 nahen Bereich angreift.

Die schalenförmigen Greiforgane 3 weisen im Querschnitt etwa die Form einer Viertelkreisfläche auf. Durch den dem ideellen Kreismittelpunkt entsprechenden Querschnittsbereich erstreckt sich eine Lagerachse 16, rohrförmig ausgebildet. Die bildet zusammen mit den Lagerschalen 13 das Schwenklager für das Öffnen und Schließen der Greiforgane. Diese Bereiche beider Greiforgane sind durch eine Lasche 17 miteinander verbunden. An einem Winkel zwischen Kreisbogen und Radius des Querschnittes ist eine Anlenkstelle 18 für den Schwenkhebel 9 angeordnet. In diesem Bereich ist ein Anschlag 19 angebracht.

Die Verbindung zwischen den Greiforganen und der Träger- bzw. Betätigungseinrichtung ist bei einem Wechsel der Greiforgane auf einfache Weise und im Bereich des aus den Lagerschalen 13 und den Lagerachsen 16 bestehenden Schwenklagers selbsttätig zu lösen bzw. zu schließen. Fig. 1 zeigt die Ausgangsstellung zur Aufnahme von Greiforganen durch die übrigen Einrichtungen. Die Greiforgane 3 befinden sich in einer Offenstellung, am Boden mit jeweils einer Kante abgestützt. Zusätzlich ist im Bereich der Lasche 17 eine in Fig. 1 gestrichelt angedeutete Unterstützung 20 vorgesehen. Diese kann aus Holz, Stein oder Sand bestehen. An der Betäti- gungseinr.ichtung befinden sich die Zylinder-Kolbeneinrichtungen in ihrer zurückgezogensten Stellung. Dadurch nehmen die Schwenkhebel 9 eine im wesentlichen vertikale Haltung ein und die Lagerschalen 13 sind mit ihrer Öffnung nach unten gerichtet. Wird nun mittels der Arbeitsmaschine, beispielsweise des Baggers, die Trägereinrichtung 1 über die Greiforgane gebracht, mittels des Drehwerks 6 in die richtige Stellung geschwenkt und anschließend abgesenkt, so setzen die Lagerschalen 13 auf.die Lagerachsen 16 der Greiforgane auf. Wird nunmehr die Zylinder- Kolbeneinheit 8 betätigt, bewegen sich die Schwenkhebel 9 nach außen, bis sie am Anschlag 19 anliegen. Diese Bewegung erfolgt im wesentlichen synchron. In Fig. 2 sind zur Verdeutlichung der Vorgänge links und rechts seitlich etwas unterschiedliche Stellungen dargestellt: in der rechten Zeichnungshälfte hat der Schwenkhebel 9 mit seinem lagerschalenförmigen Ende die Anlenkstelle 18 noch nicht erreicht. Der Schwenkhebel 9 auf der linken Seite der Fig. 2 liegt bereits am Anschlag 19 an und ist mittels eines Bolzens 21 bereits an der Anlenkstelle 18 des Greiforganes 3 befestigt. Außer dem Anbringen dieser beiden Bolzen 21 ist nichts zur Verbindung der Greiforgane mit der Träger-, bzw. Betätigungseinrichtung erforderlich. Fig. 3 zeigt die Greifvorrichtung in Gebrauchsstellung, wobei durch Ausfahren der Zylinder-Kolbeneinheit 8 die Greiforgane 3 geschlossen sind. Die Anordnung der drei Gelenkstellen : Anlenkstelle 18, Lagerbolzen 12 und Lagerachse 16 zueinander bildet einen stumpfen Winkelder zusammen mit dem Querschnitt der Lagerschale 13 und dem Gestänge 15 gewährleistet, daß die Lagerschale stets die Lagerachse des Greiforganes unterstützt und die auftretenden Kräfte an den Schwenkhebel 9 weiterleitet.

Das Lösen der Greiforgane von der Trägereinrichtung erfolgt in umgekehrter Weise ebenso rasch und einfach : die geöffneten Greiforgane sind auf dem Boden abzustützen, die Bolzen 21 in den Anlenkstellen 18 werden entfernt und nach einer entsprechenden Schwenkbewegung der Schwenkhebel bzw. Lagerschalen können Träger-und Betätigungseinrichtung mittels der Arbeitsmaschine von dem Greiforgan abgehoben werden.

In den Fig. 4 und 5 ist ein Teilbereich der Greiforgane 3 und des Rahmens 7 dargestellt. Als zusätzliche seitliche Abstützung der schalenförmigen Greiforgane ist an der Lasche 17 eine lösbar mit dem Rahmen 7 der Trageinrichtung verbindbare Stütze 22 schwenkbar gelagert. Die Halterung am Rahmen 7 erfolgt mittels eines Steckbolzens 23. Fig. 5 zeigt die Stütze 22 einmal in Stützstellung mit ausgezogenen Linien und einmal mit gestricheltem Umriß in abgeklappter Stellung. Die Stütze 22 verhindert Verkanten und Verbiegen der Greiforgane 3 und ihrer Lagerachsen 16.

Ein weiteres Detail zeigt Fig. 6 in vergrößerter Darstellung. Es handelt sich um einen Schnitt durch die Anlenkstelle der Zylinder-Kolbeneinheiten 8 am Drehwerk 6 mittels einer Einspannhülse 10 und eines Steckbolzens 11. Mit dem gleichen Steckbolzen 11 ist auch der Rahmen 7 der Trägereinheit am Drehwerk 6 gehaltert. Durch Entfernen des Steckbolzens 11 kann der Rahmen 7 vom Drehwerk abgenommen werden, wobei die Zylinderkolbeneinheit 8 immer noch durch die Einspannhülse am Drehwerk gehalten wird. Auf diese Weise kann im Bedarfsfall der Rahmen 7 samt der an ihm angelenkten Schwenkhebel 9 und Lagerschalen abgenommen worden, wozu nur noch die Verbindung zwischen dem Schwenkhebel und der Zylinderkolbeneinheit zu lösen ist. Ein Austausch des Rahmens mit Schwenkhebel und Lagerschalen kann sich bei Gebrauch besonders schwerer Greiforgane als vorteilhaft erweisen. Das schwere Drehwerk, sowie die Zylinderkolbeneinheit mit allen Anschlüssen können an der Arbeitsmaschine verbleiben.

Die Erfindung ist nicht auf die Ausführungsbeispiele beschränkt. Im Rahmen der Erfindung können Greiforgane beliebiger Formen verwendet werden. Ebenso können Einzelheiten der Trägereinrichtung und der Betätigungseinrichtung variieren, soweit die erfindungsgemäße Verbindungsmöglichkeit mit den Greiforganen bestehen bleibt.

Im Rahmen der Erfindung können auch mehr als zwei Greiforgane sternförmig um den Träger angeordnet sein, jeweils mit Betätigungszylindern, Schwenkhebeln und Lagerschalen.

Die Lagerschalen können schwenkbar mit den Schwenkhebeln verbunden und durch die Zylinderkolbeneinheit direkt aufsetzbar sein. Das Bewegen und Verriegeln der Schwenkhebel erfolgt dann von Hand.

## Patentansprüche

1. Greifvorrichtung, insbesondere für einen Bagger, mit zwei auswechselbaren Greiforganen (3), die in eine Schließstellung aufeinander zu und zum Öffnen voneinander weg verschwenkbar sind, mit einer vorzugsweise hydraulischen Betätigungsvorrichtung für die Greiforgane, die mit ihr lösbar verbindbar sind, und mit einer Trägereinrichtung (1) für das Haltern der Greiforgane am Bagger, dadurch gekennzeichnet, daß beide Greiforgane (3) an einem Rahmen (7) der Trägereinrichtung (1) mittels einer Schnellwechseleinrichtung gelagert sind, zu der für jedes Greiforgan (3) ein selbsttätig trennbares Schwenklager (13, 16), bestehend aus einer Lagerachse (16) und einer diese kraftschlüssig stützenden offenen Lagerschale (13) gehört, sowie jeweils ein von der Betätigungsvorrichtung (2) bewegbarer Schwenkhebel (9), der am Greiforgan (3) derart im Abstand vom Schwenklager (13, 16) angreift, daß er in allen Arbeitsstellungen eine sichere Abstützstellung zwischen der Lagerachse (16) und der Lagerschale (13) erzwingt.

2. Vorrichtung nach Anspruch 1, dadurch gekennzeichnet, daß die Lagerschalen (13) an dem Rahmen (7) der Trägereinrichtung (1) schwenkbar gelagert sind.

3. Vorrichtung nach Anspruch 2, dadurch gekennzeichnet, daß die Lagerschalen (13) durch eine ihre Bewegungen um die Lagerachsen (16) gegensinnig synchronisierendes Gestänge (15) verbunden sind.

4. Vorrichtung nach wenigstens einem der Ansprüche 1 bis 3, dadurch gekennzeichnet, daß jede Lagerschale (13) starr mit einem Schwenkhebei (9) verbunden ist.

5. Vorrichtung nach Anspruch 4, dadurch gekennzeichnet, daß eine Zylinderkolbeneinheit (8) der Betätigungseinrichtung (2) am Schwenkhebel (9) im Abstand von der Lagerschale (13) und in größerem Abstand von dessen Anlenkstelle für das Greiforgan (3) angreift.

6. Vorrichtung nach wenigstens einem der Ansprüche 1 bis 5, dadurch gekennzeichnet, daß die ideelle Verbindungslinie : Lagerachse (16) des Greiforganes (3), Angriffsstelle der Zylinder-Kolbeneinheit (8) am Schwenkhebel (9), Anlenkstelle (18) zwischen Schwenkhebel (9) und Greiforgan (3), einen stumpfen Winkel bildet.

7. Vorrichtung nach Anspruch 3, dadurch gekennzeichnet, daß jede Lagerschale (13) schwenkbar mit einem Schwenkhebel (9) verbunden ist und die Zylinderkolbeneinheit (8) an der Lagerschale (13) angreift.

8. Vorrichtung wenigstens nach Anspruch 1 mit wenigstens einer die Greiforgane im Bereich ihrer Lagerachsen miteinander verbindenden Lasche, dadurch gekennzeichnet, daß an der Lasche (17) eine lösbar mit der Trägereinrichtung (1) verbindbare Stütze (22) schwenkbar angeordnet ist.

## Claims

1. Gripping device, in particular for an excavating machine, having two ewchangeable grab jaws (3) which are pivotable towards one another into a closed position and away from one another to form the open position, with a preferably hydraulic operating device for the grab jaws, which are detachably connectable therewith ; and with a support device (1) for securing the grab jaws on the excavating machine, characterised in that both the grab jaws (3) are mounted on a frame (7) of the support device (1) by means of a quick- change mechanism, to which there belongs for each grab jaw (3) an automatically-separable pivot bearing (13, 16) comprising a bearing axle (16) and an open bearing shell (13) which supports said bearing axle force-lockingly, and also in each case a pivoting lever (9) which is movable by means of the operating device (2) and which engages on the grab jaw (3) at a distance away from the pivot bearing (13, 16) in such a way that it ensures, in all operating positions, a secure support position between the bearing axle (16) and the bearing shell (13).

2. Device according to claim 1, characterised in that the bearing shells (13) are pivotably mounted on the frame (7) of the support device (1).

3. Device according to claim 2, characterised in that the bearing shells (13) are connected by a rod (15) which synchronises their movements in opposite directions around the bearing axles (16).

4. Device according to at least one of the claims 1 to 3, characterised in that each bearing shell (13) is rigidly connected to a pivoting lever (9).

5. Device according to claim 4, characterised in that a cylinder piston unit (8) of the operating device (2) engages on the pivoting lever (9) at a distance away from the bearing shell (13) and at a greater distance away from the pivoting point for the grab jaw (3) on the lever.

6. Device according to at least one of the claims 1 to 5, characterised in that the ideal connecting line : bearing axle (16) of the grab jaw (3), engagement point of the cylinder piston unit (8) on the pivoting lever (9), pivoting point (18) between pivoting lever (9) and grab jaw (3), forms an obtuse angle.

7. Device according to claim 3, characterised in that each bearing shell (13) is connected pivotably to a pivoting lever (9), and the cylinder piston unit (8) engages on the bearing shell (13).

8. Device according to at least claim 1, with at least one bracket which connects the grab jaws together in the region of their bearing axles, characterised in that pivotably arranged on the bracket (17) there is a support (22) which is detachably connected with the support device (1).

## Revendications

1. Dispositif préhenseur, notamment pour un excavateur, comportant deux organes préhenseurs interchangeables (3) qu'on peut faire pivoter l'un vers l'autre dans une position de fermeture et écarter l'un de l'autre pour l'ouverture, un dispositif d'actionnement de préférence hydraulique pour les organes préhenseurs qui sont reliés à ce dispositif de façon amovible, et un dispositif support (1) pour tenir les organes préhenseurs sur l'excavateur, caractérisé en ce que les deux organes préhenseurs (3) sont montés sur un bâti (7) du dispositif support (1) au moyen d'un dispositif de changement rapide, dont font partie, pour chaque organe préhenseur (3), un palier pivotant (13, 16) pouvant être séparé automatiquement, constitué par un axe de positionnement (16) et une coquille de coussinet (13) ouverte soutenant celui-ci mécaniquement, ainsi qu'un levier pivotant (9) pouvant être actionné par le dispositif d'actionnement (2), lequel levier agit sur l'organe préhenseur (3) à une certaine distance du palier pivotant (13, 16) de telle sorte que, dans toutes les positions de travail, il procure une position de soutien fiable entre l'axe de positionnement (16) et la coquille de coussinet (13).

2. Dispositif selon la revendication 1, caractérisé en ce que les coquilles de coussinet (13) sont montées à pivotement sur le bâti (7) du dispositif support (1).

3. Dispositif selon la revendication 2, caractérisé en ce que les coquilles de coussinet (13) sont reliées par des tringles (15) synchronisant leurs mouvements en sens inverse autour des axes de positionnement (16).

4. Dispositif selon au moins l'une des revendications 1 à 3, caractérisé en ce que chaque coquille de coussinet (13) est solidaire d'un levier pivotant (9).

5. Dispositif selon la revendication 4, caractérisé en ce qu'un vérin (8) du dispositif d'actionnement (2) agit sur le levier pivotant (9) à une certaine distance de la coquille de coussinet (13) et à une plus grande distance du point d'articulation de ce levier pour l'organe préhenseur (3).

6. Dispositif selon au moins l'une des revendications 1 à 5, caractérisé en ce que la ligne de liaison imaginaire : axe de positionnement (16) de l'organe préhenseur (3), point d'attaque du vérin (8) sur le levier pivotant (9), point d'articulation (18) entre le levier pivotant (9) et l'organe préhenseur (3), fait un angle obtus.

7. Dispositif selon la revendication 3, caractérisé en ce que chaque coquille de coussinet (13) est reliée à pivotement avec un levier pivotant (9) et en ce que le vérin (8) agit sur la coquille de coussinet (13).

8. Dispositif selon au moins la revendication 1, comportant au moins une éclisse reliant ensemble les organes préhenseurs dans la zone de leurs axes de positionnement, caractérisé en ce qu'un support (22) pouvant être relié de façon amovible avec le dispositif support (1) est disposé à pivotement sur l'éclisse (17).
